# EUROPÄISCHE PATENTANMELDUNG

(11) **EP 4 663 892 A1**
(43) Veröffentlichungstag der Anmeldung: **17.12.2025**
(21) Anmeldenummer: 25181309.3
(22) Anmeldetag: 06.06.2025
(51) Int. Cl.: E06B 3/663, E06B 3/667, E06B 3/964

(54) **ISOLIERGLASELEMENT FÜR TÜREN ODER FENSTER MIT TRANSPARENTEM RANDVERBUND UND VERFAHREN ZUR HERSTELLUNG EINES SOLIERGLASELEMENTES**

(30) Priorität: 10.06.2024 DE 102024116206
(71) Anmelder: Glastechnik Schneeberg GmbH, 08289 Schneeberg (DE)
(72) Erfinder: Gruner, Tiemo, 08062 Zwickau (DE)
(74) Vertreter: Schied, Sebastian

(57) **Zusammenfassung**

Die Aufgabe der Erfindung ist es daher, eine zuverlässiges herstellbares und zudem universell nutzbares mehrscheibiges Isolierglaselement unter Verwendung von planparallelen oder gebogenen Glasscheiben herzustellen, bei welchem nur Glasabstandhalter zu Einsatz kommen und im Bereich von jeweils zwei angrenzenden Glasabstandhalter Verbindungselemente vorhanden sind, wobei der Aufbau vereinfacht ist und zusätzliche Funktionen vorsehbar sind oder ohne zusätzliche Aufwände nachträglich integierbar sind. Zudem soll das Herstellungsverfahren vereinfacht werden.

Isolierglaselement für mehrscheibige Türen oder Verglasungen mit transparentem Randverbund und mit einem Scheibenzwischenraum (5),
wobei das Isolierglaselement eine Grundscheibe (4a) und eine Deckscheibe (4b) umfasst und einen umlaufenden Randbereich (12) aufweist, wobei zwischen der Grundscheibe (4a) und der Deckscheibe (4b) umlaufend am Randbereich (12) oder entlang des Randbereichs (12) zumindest zwei Glasabstandhalter (1) angeordnet sind und wobei in zumindest einem Zwischenraum (6) zwischen den zumindest zwei benachbarten Glasabstandhaltern (1) ein Verbindungselement (2) angeordnet ist, wobei das Verbindungselement (2) an den zwei Glasabstandhaltern (1) unmittelbar oder mittelbar anliegt, wobei zwischen der Grundscheibe (4a) und den zumindest zwei Glasabstandhaltern (1) sowie dem zumindest einem Verbindungselement (2) und zwischen den zumindest zwei Glasabstandhaltern (1) sowie dem zumindest einem Verbindungselement (2) und der Deckscheibe (4b) eine Laminierschicht (3) in Form eines Ethylen-Vinylacetat-Copolymers (3) vorhanden ist und wobei in zumindest einem Verbindungselement (2) eine Durchgangsöffnung (8) zu dem Scheibenzwischenraum (5) vorhanden ist.

## Beschreibung

Isolierglaselement für Türen oder Fenster oder andere Verglasungen mit transparentem Randverbund für die Einsatzbereiche Wintergärten, Ladenbau, Kühlmöbel und Spezialvitrinenbau sowie Fenster- und Türenbau.

In den Bereichen Kühlmöbel, Ladenbau und Spezialvitrinenbau werden Isoliergläser zum Einsatz gebracht, um beispielsweise bei Temperaturen von 5 Grad Celsius bzw. unter 5 Grad Celsius, im sogenannten Tiefkühlbereich insbesondere Lebensmittel lagern und sie gleichzeitig der Kundschaft präsentieren zu können. Hierzu werden auch Kühlregale mit Glastüren genutzt.

Als Abstandhalter zwischen den beiden parallel zueinander verbauten Scheiben der Glastüren dienten bislang vor allem Aluminiumabstandhalter nach dem gleichen Prinzip wie bei Isolierverglasungen im Bauwesen. Um einen dichten Verbund zwischen Glasscheibe und Abstandhalter zu erreichen, wurde in der Praxis mittels Extruder eine Butylschnur aufgebracht. Eine schwarze Masse, welche dauerelastisch aushärtet.

Weiterhin sind Glasabstandhalter bekannt, die ebenso wie Aluminium- oder Kunststoffabstandhalter mittels EVA-Folie auf die jeweilige Glasscheibe laminiert oder mittels UV-Licht härtenden Kleber, kurz UV-Kleber, aufgeklebt sind.

Der Aluminium- oder Kunststoffabstandhalter in Form eines Profils ist zum Scheibenzwischenraum perforiert. Im Hohlraum der Aluminium- oder Kunststoffabstandhalter befindet sich ein wasserbindendes Material, z. B. Kieselgel bzw. Molekularsieb. Die zwischen den beiden Glasscheiben eingeschlossene Luft enthält Feuchtigkeit, welche bei Taupunktunterschreitung kondensieren würde, als eine Niederschlagsbildung an den Glasscheiben im inneren des Scheibenverbundes. Das wasserbindende Material bindet nun diese Feuchtigkeit, bis maximal zur Sättigungsgrenze dieses Materials. Kommt keine neue Luft zwischen die beiden Glasscheiben durch Undichtheiten in der Butylschnur und der äußeren Versieglungsmasse, z. B. Polysulfid, ist dauerhaft die Gefahr der Kondensatbildung im Scheibenzwischenraum ausgeschlossen.

Über Öffnungen im Aluminium- oder Kunststoffabstandhalter wird derzeit der Druckausgleich bei der Herstellung erreicht oder es wird getrocknetes Gas oder Edelgas oder in den Scheibenzwischenraum eingeleitet und die Öffnungen werden anschließend verschlossen. Letztlich ist das eingebrachte Aluminiumprofil nach außen hin umlaufend durch eine Versieglungsmasse nochmals mit dem Glas verbunden. Versieglungsmasse und Butylschnur bilden somit ein doppeltes Abdichtsystem.

Da sowohl Aluminium- oder Kunststoffabstandhalter als auch die Versieglungsmasse keine Transparenz besitzen stören Sie die Sichtbarkeit bzw. Durchsichtigkeit durch das Isolierglaselement oder bewirken eine störende Abschattung.

Die EP 2 456 942 A1 offenbart beispielsweise Glasabstandhalter, welche zwischen zwei Glasplatten geklebt sind.

Bekannt aus der EP 3 515 258 A1 ist es, dass an drei Außenkanten eines Isolierglaselementes Glasabstandhalter vorhanden sind. Um die Kondensatbildung zu vermeiden, kommen hierbei an einer Außenkante des Isolierglaselementes Aluminium- oder Kunststoffabstandhalter mit dem wasserbindenden Material zum Einsatz. Jedoch bleibt es auch an dieser Außenkante des Isolierglaselementes bei der Störung der Sichtbarkeit bzw. Durchsichtigkeit bzw. bei der Abschattung. Hinzu kommt, dass einerseits wasserbindendes Material benötigt wird und andererseits nur für das wasserbindende Material ein vom Material Glas abweichender Abstandhalter zum Einsatz kommt.

Überwiegend liegen die Glasabstandhalter sowie der Aluminium- oder Kunststoffabstandhalter zu einem Viereck, beispielsweise ein Rechteck, Quadrat oder einer anderen viereckigen oder auch zu einer anderen vieleckigen und/oder runden Flächenform ausgerichtet. Ebenso können Isolierglaselemente auch gebogen sein.

Je nach Auslegung der Glasabstandhalter sowie der Aluminium- oder Kunststoffabstandhalter liegt die Stirnfläche eines Endes der Abstandhalter teilweise oder vollständig an einer Längsfläche oder einer Stirnfläche des Endes eines anderen, benachbarten Abstandhalters, was eine hohe Anforderung an die Anordnung der Dichtmittel, die Dichtheit und die Ausrichtung zueinander bedeutet.

Aus dem Stand der Technik sind Isolierverglasungen bekannt, welche als Abstandhalter Profile umfassen, wobei im Eckbereich der jeweiligen Isolierverglasung Eckelemente vorhanden sich, die jeweils in die angrenzenden Enden der Profile einsteckbar sind.

So offenbaren die DD 217 502 A1 Abstandhalter als Profile, in welche Eckelemente in Form von Einsteckwinkeln einsteckbar sind. Die Profile als Röhre können aus Glas sein, wobei wasserbindendes Material in den Profilen angeordnet ist.

Ebenso offenbaren beispielsweise die DE 72 27 927 U1, DE 75 30 130 U1, DE 40 02 339 A1, DE 25 32 896 C3, EP 0 925 42 B1, DE 20 2008 017 882 U1 Einsteckwinkel, welche in die Abstandhalter als Profile zur Bildung von Ecken mit variablen Winkeln oder als Ecke einsteckbar sind.

Weiterhin offenbaren die WO 2017/064160 A1 und die EP 3 362 628 B1 Einsteckwinkel, welche in das jeweilige stirnseitige Ende des jeweiligen Abstandhalters einsteckbar sind und zudem Öffnungen oder Durchlässe in den Scheibenzwischenraum oder das Profil des Abstandhalters umfassen.

Die genannten Lösungen haben gemeinsam, dass diese jeweils in die Abstandhalter eingesteckt werden und in erster Linie der Stabilisierung der Abstandhalter als Rahmen dienen. Wegen der gingen Auflageflächen zwischen dem stirnseitigen Ende des jeweiligen Abstandhalters und dem Einsteckwinkel bieten diese kein oder nur ein geringes Maß an Dichtheit, so dass weitere Maßnahmen zur Dichtheit erforderlich sind. Ebenso ist eine Anordnung auf das stirnseitige Ende eines Abstandhalters aus Glas, welches eine geschlossene Stirnfläche an beiden Enden des jeweiligen Abstandhalters aufweist, nicht möglich.

Die Aufgabe der Erfindung ist es daher, eine zuverlässiges herstellbares und zudem universell nutzbares mehrscheibiges Isolierglaselement unter Verwendung von planparallelen oder gebogenen Glasscheiben herzustellen, bei welchem nur Glasabstandhalter zu Einsatz kommen und im Bereich von jeweils zwei angrenzenden Glasabstandhalter Verbindungselemente vorhanden sind, wobei der Aufbau vereinfacht ist und zusätzliche Funktionen vorsehbar sind oder ohne zusätzliche Aufwände nachträglich integierbar sind. Zudem soll das Herstellungsverfahren vereinfacht werden.

Mit der Erfindung wird im angegebenen Anwendungsfall erreicht, dass ein Isolierglaselement für mehrscheibige Türen, Fenster oder andere Verglasungen mit transparentem Randverbund und mit einem Scheibenzwischenraum geschaffen wird, wobei das Isolierglaselement eine Grundscheibe und eine Deckscheibe umfasst und einen umlaufenden Randbereich aufweist und zwischen der Grundscheibe und der Deckscheibe umlaufend am Randbereich oder entlang des Randbereichs zumindest zwei Glasabstandhalter angeordnet sind. In zumindest einem Zwischenraum zwischen den zumindest zwei benachbarten Glasabstandhaltern, wie den stirnseitigen Enden oder einem stirnseitigen Ende und einer Längskante, ist ein Verbindungselement angeordnet, wobei das Verbindungselement an den zwei Glasabstandhaltern unmittelbar oder mittelbar anliegt. Zwischen der Grundscheibe und den zumindest zwei Glasabstandhaltern sowie dem zumindest einem Verbindungselement und zwischen den zumindest zwei Glasabstandhaltern sowie dem zumindest einem Verbindungselement und der Deckscheibe ist eine Laminierschicht in Form eines Ethylen-Vinylacetat-Copolymers vorhanden. Alternativ sind die zumindest zwei Glasabstandhalter sowie das zumindest eine Verbindungselement mit der Grundscheibe und der Deckscheibe mittels eines mittels UV-Licht härtenden Klebers verklebt oder verbunden. In zumindest einem Verbindungselement oder in zumindest einem der Glasabstandhalter ist zumindest eine Durchgangsöffnung zu dem Scheibenzwischenraum vorhanden.

Indem in zumindest einem der Glasabstandhalter zumindest eine Durchgangsöffnung zu dem Scheibenzwischenraum vorhanden ist, lässt sich das Befüllen des Scheibenzwischenraums mit einem Edelgas vereinfachen. Zusätzlich vorzusehende Komponenten im Randbereich oder als Abstandhalter können entfallen, wenn bereits der Glasabstandhalter die Durchgangsöffnung zu dem Scheibenzwischenraum aufweist und damit das Befüllen erheblich vereinfacht wird.

Damit wird ein mit einem umlaufenden transparenten Randbereich transparentes Isolierglaselement geschaffen, welches eine größtmögliche Sichtbarkeit bzw. Durchsichtigkeit gewährleistet und zudem die notwendige Gasdichtheit und Stabilität aufweist. Verteilhaft kann auf ein Trockenmittel verzichtet werden, wodurch Metall- oder Kunststoffabstandhalter nicht mehr benötigt werden. Zudem wird durch diese Anordnung eine flüssigere Produktion erreicht und es lassen sich zusätzliche energiereiche Produktionsschritte einsparen.

Eine Zusammenfassung zu Glasscheiben umfasst die Grundscheibe und Deckscheibe, sofern eine Trennung der Begriffe als nicht erforderlich erscheint.

Die Grundscheibe und Deckscheibe können in ihren Abmessungen differieren. So kann die Grundscheibe beispielswiese größer sein als die Deckscheibe oder umgekehrt oder die Grundscheibe und die Deckscheibe sind gleich groß. Beispielsweise kann an einem Randbereich oder in gegenüberliegenden Randbereichen und damit am jeweiligen Glasabstandhalter eine des Glasscheiben größer oder länger sein als die andere, wobei der jeweilige Glasabstandhalter bündig zum oder zurückgesetzt vom Scheibenrand der jeweils kleineren Glasscheibe angeordnet wird oder ist.

Isolierglasscheiben und Isolierglaselemente sind insoweit gleichbedeutend. Zur Vereinfachung wird im Text überwiegend Isolierglaselement verwendet. Ebenso sind Glasabstandhalter und Abstandhalter synonym zu verstehen, da eine Unterscheidung hinsichtlich unterschiedlicher Materialien nicht erfolgt.

Als Abkürzung der Bezeichnung Ethylen-Vinylacetat-Copolymer wir auch EVA verwendet und ist als gleichbedeutend zu verstehen. Ethylen-Vinylacetat-Copolymer bzw. EVA kann in Folienform oder Granulatform vorliegen und bildet jeweils eine Laminierschicht.

Mittels UV-Licht härtender Kleber, mittels UV-Licht härtende Kleberschichten oder mittels UV-Licht härtende Verklebung lassen sich auch kurz als UV-Kleber oder UV-Kleberschichten oder UV-Verklebungen bezeichnen, welche an sich oder für Verklebung mit Glas bekannt sind und auf an sich bekannte Weise verarbeitet werden oder sich verarbeiten lassen.

Unter rund wird eine Flächenform oder Fläche verstanden, die im Wesentlichen keine Ecken aufweist, somit sind kreisrund, oval und jede andere Form ohne Ecke umfasst. Gleichwohl können geradlinige Kanten vorhanden sein, die ohne Ecke in eine Krümmung übergehen.

Eine einfache Form eines Isolierglaselementes mit zumindest zwei Glasabstandhaltern hat beispielsweise eine runde oder gerundete Form, hat also eine Form ohne Ecken, bei welchem beispielswiese nur zwei gebogene Glasabstandhalter zum Einsatz kommen können. Erfindungsgemäß ist in zumindest einem der Zwischenräume zwischen den zwei benachbarten Glasabstandhaltern ein Verbindungselement vorhanden. Ebenso kann auch in beiden Zwischenräumen zwischen den zwei benachbarten Glasabstandhaltern jeweils ein Verbindungselement vorhanden sein.

Es ist jedoch auch denkbar, dass drei vier oder mehr Glasabstandhalter in einem solchen Isolierglaselement mit einer beispielsweise runden oder gerundeten Form, also einer Form ohne Ecken, vorhanden oder angeordnet sind. Entsprechend in zumindest einem der Zwischenräume zwischen den zwei benachbarten Glasabstandhaltern ein Verbindungselement vorhanden.

Es hat sich als vorteilhaft herausgestellt, dass in zwei Zwischenräumen zwischen jeweils zwei benachbarten Glasabstandhaltern jeweils ein Verbindungselement vorhanden ist, da hiermit das Befüllen mit Edelgas, beispielswiese Argon, vereinfacht wird.

Neben der runden oder gerundeten Flächenform oder Fläche, also einer Form ohne Ecken, kommen auch vieleckige Flächenformen oder Mischformen aus einer runden und vieleckigen Flächenform in Betracht. Eine beispielhafte vieleckige Flächenform ist ein Dreieck oder Viereck, wobei auch andere vieleckige Flächenformen in Betracht kommen. Ein Beispiel für eine Mischform aus einer runden und vieleckigen Flächenform wäre eine halbkreisförmige Flächenform, wobei auch andere Mischformen in Betracht kommen.

Als Viereck kommen beispielswiese eine rechteckige oder quadratische oder andere regelmäßige oder unregelmäßige viereckige Flächenform in Betracht.

Bei allen Flächenformen lassen sich im Randbereich oder entlang des Randbereichs Glasabstandhalter anordnen, wobei in zumindest einem der Zwischenräume zwischen zwei benachbarten Glasabstandhaltern ein Verbindungselement angeordnet ist.

Dass Verbindungselement liegt an den jeweiligen zwei Glasabstandhaltern unmittelbar oder mittelbar an, so dass es diese berührt und bereits abdichtet. Es ist jedoch auch vorgesehen, dass zwischen dem Verbindungselement dem jeweiligen Glasabstandhalter zusätzlich mittels EVA, eines mittels UV-Licht härtenden Kleber, kurz UV-Klebers oder eines Klebebandes oder eines weiteren Klebstoffes die Abdichtung oder eine abdichtende Verbindung begünstigt oder verbessert hergestellt wird.

Ein weiterer Aspekt der Erfindung umfasst das Verfahren zur Herstellung eines Isolierglaselementes für mehrscheibige Türen oder Verglasungen mit transparentem Randverbund und mit einem Scheibenzwischenraum unter Verwendung einer Ethylen-Vinylacetat-Copolymer-Laminierschicht oder einer mittels UV-Licht härtenden Kleberschicht oder einer mittels UV-Licht härtenden Verklebung. Vorgesehen ist, dass das Isolierglaselement eine Grundscheibe und eine Deckscheibe umfasst und einen umlaufenden Randbereich aufweist. In aufeinanderfolgenden Schritten oder Abläufen werden auf die Grundscheibe des zu schaffenden Isolierglaselementes zumindest zwei Glasabstandhalter, die jeweils auf zwei gegenüberliegenden und jeweils zur Grundscheibe und zu der noch aufzulegenden Deckscheibe weisenden Längsflächen eine anhaftenden Ethylen-Vinylacetat-Copolymer-Laminierschicht als Halbfabrikat aufweisen oder den mittels UV-Licht härtenden Kleber oder die mittels UV-Licht härtende Klebeschicht auf bereits beiden auf den zur Grundscheibe und der Deckscheibe weisenden Längsflächen aufweisen oder nacheinander auf die zur Grundscheibe und der Deckscheibe weisenden Längsflächen aufzutragenden mittels UV-Licht härtenden Kleber oder die mittels UV-Licht härtende Klebeschicht aufweisen, umlaufend am Randbereich oder entlang des Randbereichs des Isolierglaselementes aufgesetzt. In zumindest einem Zwischenraum zwischen den zumindest zwei Glasabstandhaltern wird ein Verbindungselement angeordnet. Auf dieses zumindest eine Verbindungselement erstrecken sich die jeweiligen Ethylen-Vinylacetat-Copolymer-Laminierschichten oder der mittels UV-Licht härtende Kleber oder die mittels UV-Licht härtende Kleberschicht. Beim Einsatz der Ethylen-Vinylacetat-Copolymer-Laminierschichten liegen die jeweiligen Ethylen-Vinylacetat-Copolymer-Laminierschichten auf Stoß oder überlappen sich. Entsprechend bilden die Glasabstandhalter und das zumindest eine Verbindungselement einen ringsum verlaufenden Rahmen, auf den, wie oben erwähnt, die Deckscheibe aufgelegt wird, wobei der ringsum verlaufenden Rahmen damit den Scheibenzwischenraum zwischen Grundscheibe und Deckscheibe bildet und beim Einsatz der Ethylen-Vinylacetat-Copolymer-Laminierschichten der gesamte Verbund geklammert oder fixiert wird und anschließend der Laminierprozess bei ca. 135 Grad Celsius im Laminierofen erfolgt. Alternativ erfolgt beim Einsatz des mittels UV-Licht härtenden Klebers oder der mittels UV-Licht härtenden Kleberschicht eine Bestrahlung mit UV-Licht.

Vorteilhaft wird dadurch die Herstellung von Isolierglaselementen vereinfacht, da durch die wenigen Einzelkomponenten, der jeweiligen Glasabstandhalter und der Glasscheiben wenige Handgriffe erforderlich sind und zudem bei der Anordnung dieser Einzelkomponenten bereits eine Grundstabilität erreicht wird, welche es ermöglicht hochgenau zu arbeiten und damit hochwertige Isolierglaselemente mit einem umlaufenden transparenten Randverbund herzustellen. Das Verfahren erlaubt eine flüssigere Produktion, bei der sich zusätzliche energiereiche Produktionsschritte einsparen lassen.

Der Einsatz des mittels UV-Licht härtenden Klebers oder der mittels UV-Licht härtenden Kleberschicht erlaubt eine nachhaltige und insbesondere im Hinblick auf die einzusetzende Energie sparsame und zugleich schnelle Herstellung von Isolierglaselementen. Zugleich besteht bis zum Aushärten des UV-Klebers die Möglichkeit, die Anordnung der Einzelkomponenten zu korrigieren,

Vorteilhafte Ausgestaltungen des Isolierglaselementes und des Verfahrens sind in den Unteransprüchen dargestellt.

Vorteilhaft ist beim Isolierglaselement vorgesehen, dass die Grundscheibe und die Deckscheibe eine runde und/oder vieleckige Flächenform aufweist und/oder dass die Grundscheibe und die Deckscheibe plan oder gebogen sind. Somit lassen sich unterschiedliche Arten und Formen von Isolierglaselementen herstellen, wodurch sich der mögliche Einsatz auf unterschiedliche Bereiche mit unterschiedlichen Flächen und Formen ausweiten lässt. So kommen die Isolierglaselemente für mehrscheibige Türen mit transparentem Randverbund neben den Einsatzbereichen Wintergärten, Ladenbau, Kühlmöbel und Spezialvitrinenbau sowie Fenster- und Türenbau auch für andere Bereiche in Betracht.

Vorteilhaft ist beim Isolierglaselement das Verbindungselement zwischen den stirnseitigen Enden von zwei benachbarten Glasabstandhaltern bzw. in den Zwischenraum zwischen den stirnseitigen Enden von zwei benachbarten Glasabstandhaltern angeordnet ist, so dass eine Fortsetzung der benachbarten Glasabstandhalter erreicht und die Bildung der Rahmen begünstigt wird, was die Herstellung vereinfacht und Stabilität begünstigt.

Vorteilhaft ist beim Isolierglaselement das Verbindungselement in zumindest einem der Zwischenräume zwischen den stirnseitigen Enden von zwei benachbarten Glasabstandhaltern überbrückend oder ausfüllend angeordnet, so dass aufwändige Anordnungen der Glasabstandhalter vermieden werden können und zudem die Verwendung und Kombination von beliebigen Längen und Formen der Glasabstandhalter begünstigt wird, wodurch eine ressourcenschonenden Herstellung und die begünstigt wird.

Vorteilhaft ist beim Isolierglaselement das Verbindungselement zwischen dem stirnseitigen Ende eines ersten der Glasabstandhalter und einer Längsfläche eines benachbarten zweiten der Glasabstandhalter angeordnet ist, so dass Flexibilität der Anordnung der Glasabstandhalter in Bezug auf die Lage im Isolierglaselemente in Bezug auf die weitere bzw. angestrebte Nutzung erhöht wird und zudem die Konstruktion bzw. Herstellung einfach bleibt.

Indem vorteilhaft beim Isolierglaselement Stöße oder Grenzflächen zwischen dem jeweiligen Verbindungselement und dem jeweiligen Glasabstandhalter und/oder dass Stöße oder Grenzflächen zwischen zwei Glasabstandhaltern ohne Verbindungselement das Ethylen-Vinylacetat-Copolymer oder der mittels UV-Licht härtende Kleber oder ein Klebeband oder einen weitere Klebstoff aufweisen, wird die Dichtheit und Stabilität erhöht.

Indem beim Isolierglaselement die Laminierschicht vorteilhaft einen Übergangsbereich aufweist und an diesem Übergangsbereich auf Stoß oder überlappend angeordnet ist, wird die Dichtheit begünstigt.

Vorteilhaft sind beim Isolierglaselement die Glasabstandhalter vorzugsweise aus einem Kalk-Natron-Glas geschnitten, wodurch die Verarbeitung vereinfacht und die Stabilität sowie der sichere Verbund begünstigt werden.

Indem beim Isolierglaselement die Glasabstandhalter geschliffen sind und eine polierte Bruchkante mit einem Saum von 0,5 mm besitzen, wird die Vernetzung mit der Laminierbeschichtung mit den jeweiligen Abstandhaltern und den beiden Glasscheiben begünstigt und die seitlich austretenden Laminierbeschichtung verteilt sich gleichmäßig an dem Saum ohne undefiniert überzustehen oder überzutreten. Es wird eine zusätzliche Oberfläche für verbesserte und zusätzlich Bindung des EVA am Saum bereitgestellt.

Indem beim Isolierglaselement das Verbindungselement vorteilhaft ein Eckelement bildet, wobei die zu dem jeweiligen Verbindungselement weisenden stirnseitigen Enden der zwei Glasabstandhalter zueinander winklig ausgerichtet sind, lassen sich kritische Bereiche zuverlässig überbrücken und die Herstellung vereinfachen.

Indem beim Isolierglaselement das Verbindungselement vorteilhaft ein Verlängerungselement für zumindest einen der Glasabstandhalter bildet, lässt sich das jeweilige Verbindungselement flexibel an beliebigen Stellen mit den Glasabstandhaltern und in unterschiedlichen Kombinationen und Konstellationen einsetzen.

Indem beim Isolierglaselement das Verbindungselement zumindest einen fahnenartigen Überstand aufweist, wobei der zumindest eine fahnenartige Überstand parallel zum oder an oder zu einer der Längsfläche des jeweiligen Glasabstandhalter ausgerichtet ist und am jeweiligen Glasabstandhalter mittelbar oder unmittelbar anliegt, wird einerseits die Dichtheit und anderseits sofern eingesetzt das Austreten des EVA oder des mittels UV-Licht härtenden Klebers oder des weiteren Klebstoffes und/oder je nach Menge auch die Fläche für das EVA oder den mittels UV-Licht härtenden Klebers oder des weiteren Klebstoffes oder Klebeband erhöht.

Indem beim Isolierglaselement der zumindest eine fahnenartigen Überstand im Scheibenzwischenraum angeordnet ist, wird ebenfalls einerseits die Dichtheit und anderseits sofern eingesetzt das unkontrollierte Austreten des EVA oder des mittels UV-Licht härtenden Klebers oder des weiteren Klebstoffes verhindert oder reduziert. Ebenso wird je nach Menge EVA oder des mittels UV-Licht härtenden Klebers oder des weiteren Klebstoffes oder des Klebebandes auch die Fläche für das EVA oder des mittels UV-Licht härtenden Klebers oder des weiteren Klebstoffes oder auch des Klebeband erhöht.

Der fahnenartigen Überstand setzt beispielsweise die jeweilige innenliegenden, also im Scheibenzwischenraum liegende und/oder außenliegende, also außerhalb des Scheibenzwischenraum liegende Oberfläche des Verbindungselement fort. Der fahnenartigen Überstand besitzt beispielsweise die gleiche Höhe wie des Verbindungselement selbst und hat eine recheckige Fläche, die vorzugsweise am jeweiligen Glasabstandhalter anliegt.

Indem beim Isolierglaselement das Verbindungselement vorteilhaft einen transparenten oder transluzenten und/oder elastischen und/oder gasundurchlässigen Kunststoff oder Kunststoffgemisch oder Kunststoffverbund umfasst, kann das Verbindungselement an beliebigen Stellen und zudem auch unauffällig angeordnet oder platziert werden. Die Sichtbarkeit bzw. Durchsichtigkeit wird begünstigt.

Indem beim Isolierglaselement das Verbindungselement ein Trockenmittel umfasst oder indem im Verbindungselement ein Trockenmittel aufnehmbar ist, kann im Bedarfsfall dennoch das Trockenmittel eingesetzt werden ohne dabei auf die Glasabstandhalter verzichten zu müssen.

Indem beim Isolierglaselement zumindest einer der Glasabstandhalter vom Scheibenrand der Grundscheibe und/oder Deckscheibe zwischen 0,5 und 1,5 mm, besonders bevorzugt 1 mm, zurückgesetzt ist oder bündig angeordnet ist, lässt sich ein definierter und sauberer Abschluss und Überstand des zwischen den Glasabstandhaltern und der Grundscheibe und der Deckscheibe austretenden Ethylen-Vinylacetat-Copolymer am Scheibenrand und im Scheibenzwischenraum erreichen, wobei das am Schiebenrand Ethylen-Vinylacetat-Copolymer nicht oder bei einer bündigen Anordnung nur minimal über den Schiebenrand ragt. Damit sind die Isolierglaselemente an allen Außenkanten abstellbar oder lagerbar oder transportierbar. Ein aufwändiges Nacharbeiten der Isolierglaselemente durch das umständliche Entfernen des austretenden Ethylen-Vinylacetat-Copolymer kann entfallen und ist nur bei der einer bündigen Anordnung notwendig.

Vorteilhaft können beim Einsatz des mittels UV-Licht härtenden Klebers die Glasabstandhaltern bündig zum Scheibenrand der Grundscheibe und der Deckscheibe anordbar sind, da kein oder zumindest nur im geringen Umfang der mittels UV-Licht härtende Kleber zwischen des Glasabstandhaltern und der Grundscheibe und der Deckscheibe austritt. Ebenso können die Glasabstandhalter beliebig andere Abstände zu Scheibenrand aufweisen.

Indem beim Isolierglaselement zumindest einer der Glasabstandhalter vom Scheibenrand der Grundscheibe und/oder Deckscheibe zwischen 3 mm und 15 mm oder 16 und 40 mm oder 41 und 60 mm vom Scheibenrand zurückgesetzt ist, lassen sich vereinfacht Funktionselemente oder Halteelemente oder Konstruktionselemente einsetzen oder anordnen.

Indem beim Isolierglaselement bei einer viereckigen Flächenform vier Glasabstandhalter vorhanden sind und davon die ersten zwei gegenüberliegende Glasabstandhalter zwischen den oder außerhalb der weiteren zwei gegenüberliegenden Glasabstandhalter oder an den stirnseitigen Enden der weiteren zwei gegenüberliegenden Glasabstandhalter angeordnet sind, wobei zwischen den jeweiligen stirnseitigen Enden von zumindest einem der ersten zwei gegenüberliegende Glasabstandhalter und den jeweils benachbarten weiteren zwei gegenüberliegenden Glasabstandhalter jeweils den Zwischenraum bilden, wobei in dem jeweiligen Zwischenraum das jeweilige Verbindungselement angeordnet ist.

In einer alternativen Ausführung sind im Zwischenraum zwischen den jeweiligen stirnseitigen Enden der ersten zwei gegenüberliegende Glasabstandhalter und den jeweils benachbarten weiteren zwei gegenüberliegenden Glasabstandhaltern das jeweilige Verbindungselement angeordnet.

Hierdurch wird eine einfache herzustellende und zudem zuverlässige Anordnung der Glasabstandhalter und der jeweilige Verbindungselemente erreicht.

Indem beim Isolierglaselement bei einer viereckigen Flächenform vier Glasabstandhalter vorhanden sind und davon die ersten zwei gegenüberliegende Glasabstandhalter mit den jeweiligen stirnseitigen Enden bis an den Scheibenrand reichend angeordnet oder zum Scheibenrand beabstandet sind, wobei die anderen zwei gegenüberliegenden Glasabstandhalter zwischen den ersten zwei gegenüberliegenden Glasabstandhalter angeordnet sind, wobei zumindest einer dieser anderen zwei gegenüberliegenden Glasabstandhalter mit den jeweiligen stirnseitigen Enden zu den ersten zwei gegenüberliegenden Glasabstandhalter beabstandet angeordnet ist und zwischen den jeweiligen stirnseitigen Enden dieses zumindest einen anderen der zwei gegenüberliegenden Glasabstandhalter und dem jeweils benachbarten Glasabstandhalter jeweils den Zwischenraum bilden, wobei in dem jeweiligen Zwischenraum das Verbindungselement angeordnet ist, wird ein zuverlässiger transparenter Randverbund und zugleich eine Aufnahme für Funktionselemente oder Halteelemente oder Konstruktionselemente im Bereich eines oder zweier gegenüberliegender Glasabstandhalter geschaffen.

Indem beim Isolierglaselement bei einer viereckigen Flächenform vier Glasabstandhalter vorhanden sind und die jeweiligen stirnseitigen Enden von zumindest drei Glasabstandhaltern zueinander und/oder zum Scheibenrand beabstandet sind und zwischen den stirnseitigen Enden der zumindest drei Glasabstandhalter jeweils der Zwischenraum vorhanden ist, wobei in dem jeweiligen Zwischenraum das jeweilige Verbindungselement angeordnet ist, wird ein Isolierglaselement mit größtmöglicher Sichtbarkeit bzw. Durchsichtigkeit, da der Randverbund umlaufend am Randbereich verläuft. Vorgesehen sind beispielsweise zumindest zwei Verbindungselemente. Es lassen sich jedoch auch vier Verbindungselemente vorsehen.

Indem zumindest ein Metallabstandhalter oder Kunststoffabstandhalter zwischen zwei Glasabstandhalter oder zwischen den stirnseitigen Enden von zwei benachbarten Glasabstandhaltern oder zwischen den Längsflächen von zwei Glasabstandhaltern angeordnet ist, wobei sich das Ethylen-Vinylacetat-Copolymers oder der UV-Licht härtenden Klebers auf den Metallabstandhalter oder Kunststoffabstandhalter sowie bei Bedarf oder gegebenenfalls auf die Stöße erstreckt, lässt sich der Einsatzbereich vergrößern. Zudem kann in Randbereichen oder anderen Bereichen, die je nach Einsatzzweck nicht einsehbar sind oder der Abstandhalter den Blick nicht stört oder behindert, auf den Glasabstandhalter verzichtet und stattdessen oder zusätzlich ein Metallabstandhalter oder Kunststoffabstandhalter eingesetzt werden. Hierbei kann der Metallabstandhalter oder Kunststoffabstandhalter beispielsweise zwischen zwei stirnseitigen Enden von zwei Glasabstandhaltern oder zwischen zwei Längsflächen von zwei benachbarten Glasabstandhaltern oder auf andere Weise zwischen zwei Glasabstandhaltern angeordnet sein.

Indem beim Isolierglaselement im Bereich zumindest eines der Glasabstandhalter zwischen Grundscheibe und die Deckscheibe Funktionselemente oder Halteelemente oder Konstruktionselemente vorhanden oder einsetzbar sind, wodurch beispielsweise Türscharnierteile oder Scharnieraufnahmen oder aber auch oder zusätzlich Beleuchtungen, beispielsweise um den Boden oder die Ware zu beleuchten oder Sensorik, beispielsweise zum Steuern der Beleuchtung oder der Erfassung der Stellung der Tür um auf ein zu langes Öffnen hinzuweisen, einsatzbar sind. Auch Energiequellen, wie Akkumulatoren oder Batterien lassen sich in diesem Bereich unterbringen.

Indem beim Verfahren die Laminierschicht in Form eines Ethylen-Vinylacetat-Copolymers in Form der Folie eine Dicke von 0,38 mm oder ein Mehrfaches dieser Dicke zum Einsatz kommt, wird eine einfache Verarbeitung und zudem eine vollflächige und vollständige Vernetzung an den Verbindungsstellen zwischen den Abstandhaltern und den Glasscheiben begünstigt.

Vorteilhaft findet beim Verfahren als Ethylen-Vinylacetat-Copolymer-Laminierschicht auf den Glasabstandhaltern und dem jeweiligen Verbindungselement und zwischen den Glasscheiben und den Glasabstandhaltern und dem jeweiligen Verbindungselement als Folie oder als Mehrfachvernetzungsmittel in Granulatform in Folge der Erwärmung in flüssiger Form Verwendung, wodurch die Verbindungsstellen zwischen den jeweiligen Abstandhaltern und den beiden Glasscheiben bei Laminieren vollflächig mit der Laminierschicht ausgefüllt werden und die vollständige Vernetzung an den Verbindungsstellen begünstigt wird

Indem beim Verfahren in Stöße oder Grenzflächen zwischen dem jeweiligen Verbindungselement und dem jeweiligen Glasabstandhalter und/oder in Stöße oder Grenzflächen zwischen zwei Glasabstandhaltern ohne Verbindungselement das Ethylen-Vinylacetat-Copolymer oder der UV-Licht härtende Kleber oder ein Klebeband oder ein weiterer Klebstoff eingebracht wird, wird die Stabilität und die Dichtheit erhöht und es wird die Durchsichtigkeit begünstigt.

Indem beim Verfahren das Verbindungselement zwischen den stirnseitigen Enden von zwei benachbarten Glasabstandhaltern bzw. in den Zwischenraum zwischen den stirnseitigen Enden von zwei benachbarten Glasabstandhaltern angeordnet wird und/oder dass das Verbindungselement in zumindest einem der Zwischenräume zwischen den stirnseitigen Enden von zwei benachbarten Glasabstandhaltern überbrückend oder ausfüllend angeordnet wird und/oder dass das Verbindungselement zwischen dem stirnseitigen Ende eines ersten der Glasabstandhalter und einer Längsfläche eines benachbarten zweiten der Glasabstandhalter angeordnet wird, lässt sich die Herstellung insbesondere des transparentem Randverbund vereinfachen.

Indem beim Verfahren zumindest ein Metallabstandhalter oder Kunststoffabstandhalter zwischen zwei Glasabstandhalter oder zwischen den stirnseitigen Enden von zwei benachbarten Glasabstandhaltern oder zwischen den Längsflächen von zwei Glasabstandhaltern angeordnet wird, wobei sich das Ethylen-Vinylacetat-Copolymers oder der UV-Licht härtenden Klebers auf den Metallabstandhalter oder Kunststoffabstandhalter erstreckt, lässt sich eine Kombination von Glasabstandhaltern und Metallabstandhalter oder Kunststoffabstandhalter schaffen, wodurch auf einen Glasabstandhalter verzichtet werden kann und stattdessen oder zusätzlich ein Metallabstandhalter oder Kunststoffabstandhalter eingesetzt wird.

Indem beim Verfahren zumindest einer der Glasabstandhalter vom Scheibenrand der Grundscheibe und/oder Deckscheibe zwischen 0,5 und 1,5 mm, besonders bevorzugt 1 mm, zurückgesetzt aufgesetzt wird oder bündig angeordnet wird, kann das aufwändige Nacharbeiten entfallen und zudem wird ein Aufstellen der Isolierglaselemente auf den waagerechten oder querseitigen Scheibenrand ohne Eindrücken oder Zerstören der ausgetretenen Ethylen-Vinylacetat-Copolymer-Laminierschicht begünstigt. Im Bedarfsfalle wird der Glasabstandhalter bündig angeordnet, so dass hier die Anordnung des Glasabstandhalters Vorrang gegenüber dem Nacharbeiten hat.

Vorteilhaft wird das Verfahren dadurch begünstigt, dass mittels UV-Licht härtender Kleber zum Einsatz kommt und dadurch die Glasabstandhaltern bündig zum Scheibenrand der Grundscheibe und der Deckscheibe angeordnet werden können, da kein oder zumindest nur im geringen Umfang der mittels UV-Licht härtende Kleber zwischen des Glasabstandhaltern und der Grundscheibe und der Deckscheibe austritt. Ebenso können auch beliebig andere Abstände zu Scheibenrand gewählt werden.

Indem beim Verfahren zumindest einer der Glasabstandhalter vom Scheibenrand der Grundscheibe und/oder Deckscheibe zwischen 3 mm und 15 mm oder 16 und 40 mm oder 41 und 60 mm vom Scheibenrand zurückgesetzt aufgesetzt wird, lassen sich im Bereich des zurückgesetzten Glasabstandhalters Funktionselemente oder Halteelemente oder Konstruktionselemente einsetzen.

Indem beim Verfahren bei einer viereckigen Flächenform und vier Glasabstandhaltern davon zwei gegenüberliegende Glasabstandhalter zwischen den oder außerhalb der anderen zwei gegenüberliegenden Glasabstandhalter oder an den stirnseitigen Enden der anderen zwei gegenüberliegenden Glasabstandhalter angeordnet werden, wobei zwischen den jeweiligen stirnseitigen Enden von zumindest einem der ersten zwei gegenüberliegende Glasabstandhalter und den jeweils benachbarten weiteren zwei gegenüberliegenden Glasabstandhalter jeweils der Zwischenraum gebildet wird, wobei in den jeweiligen Zwischenraum das jeweilige Verbindungselement angeordnet wird oder dass bei einer viereckigen Flächenform und vier Glasabstandhaltern davon die ersten zwei gegenüberliegende Glasabstandhalter mit den jeweiligen stirnseitigen Enden bis an den Scheibenrand reichend angeordnet oder zum Scheibenrand beabstandet werden, wobei die anderen zwei gegenüberliegenden Glasabstandhalter zwischen den ersten zwei gegenüberliegenden Glasabstandhalter angeordnet wird, wobei zumindest einer dieser anderen zwei gegenüberliegenden Glasabstandhalter mit den jeweiligen stirnseitigen Enden zu den ersten zwei gegenüberliegenden Glasabstandhalter beabstandet angeordnet werden und zwischen den jeweiligen stirnseitigen Enden und dem jeweils benachbarten Glasabstandhalter jeweils der Zwischenraum gebildet wird, wobei in den jeweiligen Zwischenraum das jeweilige Verbindungselement angeordnet wird oder dass bei einer viereckigen Flächenform und vier Glasabstandhaltern die jeweiligen stirnseitigen Enden von zumindest drei Glasabstandhaltern zueinander und/oder zum Scheibenrand beabstandet angeordnet werden und zwischen den stirnseitigen Enden der zumindest drei Glasabstandhalter jeweils der Zwischenraum gebildet wird, wobei in dem jeweiligen Zwischenraum das jeweilige Verbindungselement angeordnet wird, lässt sich die Herstellung insbesondere des transparentem Randverbund bedarfsgerecht anpassen und vereinfachen.

Vorteilhaft wird beim Verfahren nach Beendigung des Laminierprozesses oder Klebeprozesses nach herkömmlicher Art das Befüllen des Scheibenzwischenraumes des Isolierglaselementes über das zumindest eine Verbindungselement über eine Durchgangsöffnung mit einem Edelgas erfolgt und anschließend die Durchgangsöffnung verschlossen, wodurch das Vorhandensein oder Eindringen von Feuchtigkeit und damit Kondensationsprozesse im späteren Einsatz auch ohne Trockenmittel vermieden oder erheblich reduziert werden.

Indem beim Verfahren in den Bereich zumindest eines der Glasabstandhalter zwischen Grundscheibe und Deckscheibe Funktionselemente oder Halteelemente oder Konstruktionselemente eingesetzt und/oder montiert oder verklebt werden, lässt sich Herstellung effizienter gestalten und die Qualität des Endproduktes steigern, da spätere Nacharbeiten vermieden oder minimiert werden können.

Mehrere Ausführungsbeispiele der Erfindung sind in den Zeichnungen dargestellt und werden im Folgenden näher beschrieben. Es zeigen:
Fig. 1a ein Verbindungselement als Eckelement in einer Ausführung in zwei unterschiedlichen Perspektiven,
Fig. 1b ein Verbindungselement als Eckelement in Schnittsdarstellung,
Fig. 1c Verbindungselement als Eckelement mit Durchgangsöffnung in Schnittsdarstellung,
Fig. 2a eine Detaildarstellung einer Ecke eines Isolierglaselement mit Glasabstandhaltern und mit Verbindungselement als Eckelement,
Fig. 2b eine Detaildarstellung einer Ecke eines Isolierglaselement mit Glasabstandhaltern und mit Verbindungselement als Eckelement mit Durchgangsöffnung,
Fig. 3a ein Verbindungselement in einer alternativen Ausführung als Verlängerungselement in zwei unterschiedlichen Perspektiven und in einer Schnittdarstellung,
Fig. 3b ein Verbindungselement mit Durchgangsöffnung in einer alternativen Ausführung als Verlängerungselement in zwei unterschiedlichen Perspektiven und in einer Schnittdarstellung
Fig. 4a und 4c eine Detaildarstellung einer Ecke eines Isolierglaselement mit Glasabstandhaltern und mit Verbindungselement in einer alternativen Ausführung als Verlängerungselement,
Fig. 4b und 4d eine Detaildarstellung einer Ecke eines Isolierglaselement mit Glasabstandhaltern und mit Verbindungselement in einer alternativen Ausführung mit Durchgangsöffnung als Verlängerungselement,
Fig. 5 eine Detaildarstellung eines rechteckigen Isolierglaselementes mit Glasabstandhaltern und mit Verbindungselementen als Verlängerungselemente und
Fig. 6 eine Darstellung eines runden Isolierglaselementes mit Glasabstandhaltern und mit Verbindungselementen als Verlängerungselemente.

Die Figuren 1a zeigt ein Verbindungselement 2 als Eckelement 2a in zwei unterschiedlichen Ansichten, sowie die Figur 1b als Schnittdarstellung. Das dargestellte Verbindungselement 2 weist an zwei zueinander rechtwinklig ausgerichteten Außenflächen 10, die jeweils zu einem Glasabstandhalter (nicht dargestellt) bzw. zu dessen stirnseitigen Enden 11 hinweisen, zwei fahnenartige Überstände 9 auf, wobei der jeweilige fahnenartige Überstand 9 parallel zum jeweiligen Glasabstandhalter (nicht dargestellt) ausgerichtet ist. Die zu dem jeweiligen Verbindungselement 2 weisenden stirnseitigen Enden 11 der zwei Glasabstandhalter 1 sind entsprechend zueinander winklig, im konkreten Beispiel rechtwinklig ausgerichtet. Das Verbindungselement 2 weist vorzugsweise die Höhe des Glasabstandhalters nicht dargestellt auf. Der Bereich zwischen fahnenartige Überstand 9 entspricht vorzugsweise der Breite des Glasabstandhalters (nicht dargestellt).

Die Figur 1c zeigt eine Schnittdarstellung des Verbindungselementes 2 als Eckelement 2a, wobei in dem Verbindungselement 2 eine Durchgangsöffnung 8 zu dem Scheibenzwischenraum (nicht dargestellt) vorhanden ist.

Alternativ zu einer Durchgangsöffnung 8 kann das Verbindungselement 2 in diesem Bereich ein Trockenmittel umfassen oder im Verbindungselement 2 ein Trockenmittel aufnehmen.

Vorzugswiese ist das Verbindungselement 2 aus einen transparenten oder transluzenten und elastischen sowie gasundurchlässigen Kunststoff oder Kunststoffverbund gefertigt, so dass dieses nun minimal oder nicht wahrgenommen wird.

Die Figuren 2a und 2b zeigen eine Detaildarstellung einer Ecke eines Isolierglaselementes für mehrscheibige Türen oder Verglasungen mit transparentem Randverbund und mit einem Scheibenzwischenraum 5. Das Isolierglaselement umfasst eine viereckige, beispielswiese rechteckige oder quadratische Grundscheibe 4a und Deckscheibe 4b und weist einen umlaufenden Randbereich 12 auf. Zwischen der Grundscheibe 4a und der Deckscheibe 4b sind umlaufend am Randbereich 12 Glasabstandhalter 1 angeordnet. So sind bei einer viereckigen Flächenform vier Glasabstandhalter 1 vorhanden. Die jeweiligen stirnseitigen Enden 11 von zumindest drei oder allen vier Glasabstandhaltern 1 sind zueinander und zum Scheibenrand 13 beabstandet. Zwischen den stirnseitigen Enden 11 der zumindest drei Glasabstandhalter 1 ist jeweils der Zwischenraum 6 vorhanden. Im gebildeten Zwischenraum 6 zwischen den benachbarten Glasabstandhaltern 1 bzw. stirnseitigen Enden 11 der Glasabstandhalter 1 ist ein Verbindungselement 2 angeordnet. Das Verbindungselement 2 liegt an den zwei Glasabstandhaltern 1 bzw. oder stirnseitigen Enden 11 der Glasabstandhalter 1 mittelbar an. Zwischen der Grundscheibe 4a und den Glasabstandhaltern 1 sowie dem zumindest einem Verbindungselement 2 und zwischen den Glasabstandhaltern 1 sowie dem zumindest einen Verbindungselement 2 und der Deckscheibe 4b ist eine Laminierschicht 3 in Form eines Ethylen-Vinylacetat-Copolymers 3 vorhanden.

Die Laminierschicht 3 weist einen Übergangsbereich 7 auf und ist an diesem Übergangsbereich 7 überlappend angeordnet. Im konkreten Beispiel ist der Übergangbereich 7 am Verbindungselement 2. Der Übergangbereich 7 kann je nach Flächenform der Grundscheibe 4a und Deckscheibe 4b auch im Bereich eines der Glasabstandhalter 1 liegen.

Die Stöße oder Grenzflächen zwischen dem Verbindungselement 2 und dem jeweiligen Glasabstandhalter 1 weist vorzugsweise das Ethylen-Vinylacetat-Copolymer 3 auf. Es kann jedoch auch ein Klebeband oder ein Klebstoff zum Einsatz kommen.

Sind beispielsweise in einem nichtgezeigten Ausführungsbeispiel zwei Glasabstandhaltern 1 ohne Zwischenraum 6 und ohne Verbindungselement 2 angeordnet, ist im jeweiligen Stoß oder an der jeweiligen Grenzfläche zwischen den zwei Glasabstandhaltern 1 das Ethylen-Vinylacetat-Copolymer 3 oder ein Klebeband oder einen Klebstoff vorhanden.

Alternativ zum Ethylen-Vinylacetat-Copolymers 3 sind die zumindest zwei Glasabstandhalter 1 sowie das zumindest eine Verbindungselement 2 mit der Grundscheibe 4a und der Deckscheibe 4b mittels eines UV-Licht härtenden Klebers 14 [nicht dargestellt] verklebt oder verbunden. Ebenso können die Stöße zwischen Glasabstandhaltern 1 sowie die Stöße zwischen den Glasabstandhaltern 1 und dem zumindest einen Verbindungselement 2 mittels eines UV-Licht härtenden Klebers 14 [nicht dargestellt] verklebt oder verbunden sein.

Die Glasabstandhalter 1 sind vorzugsweise aus einem Kalk-Natron-Glas geschnitten und geschliffen und besitzen eine polierte Bruchkante mit einem Saum von 0,5 mm.

Hierbei kann je nach Notwendigkeit zumindest einer der oder zwei zueinander parallele oder alle Glasabstandhalter 1 vom Scheibenrand 13 der Grundscheibe 4a und/oder Deckscheibe 4b zwischen 0,5 und 1,5 mm, besonders bevorzugt 1 mm, zurückgesetzt ist oder bündig angeordnet sein.

Das dargestellte Verbindungselement 2 weist je Glasabstandhalter 1 bzw. je stirnseitigem Ende 11 eines Glasabstandhalters 1 zwei fahnenartige Überstände 9 auf. Die fahnenartige Überstände 9 weisen einen rechteckige Form auf. Zwischen den zwei fahnenartigen Überständen 9 sind Glasabstandhalter 1 angeordnet oder eingeschoben. Die fahnenartige Überstände 9 sind parallel zum jeweiligen Glasabstandhalter 1 ausgerichtet und liegen am jeweiligen Glasabstandhalter 1 an. Das jeweilige Verbindungselement 2 weist die Höhe des Glasabstandhalter 1 auf. Der Bereich zwischen fahnenartige Überstand 9 entspricht vorzugsweise der Breite des Glasabstandhalters 1.

In Figur 2a ist im konkreten Beispiel das Verbindungselement 2 geschlossen, das heißt es ist keine Durchgangsöffnung 8 in den Scheibenzwischenraum 5vorhanden. Jedoch kann die Durchgangsöffnung 8 in einem anderen, nicht dargestellten Verbindungselement 2 vorhanden sein.

Das geschlossene Verbindungselement 2 kann jedoch auch ein Trockenmittel (nicht dargestellt) umfassen, beispielswiese in einer Kammer (nicht dargestellt), die zum Scheibenzwischenraum 5 geöffnet oder durchgängig ist.

In Figur 2b weist im konkreten Beispiel das Verbindungselement 2 die Durchgangsöffnung 8 auf. Diese reicht von außerhalb des Isolierglaselementes in den Scheibenzwischenraum 5.

Über die Durchgangsöffnung 8 kann die Befüllung oder Evakuierung oder ein Druckausgleich beim Laminieren oder das Entweichen von Luft während des Befüllens erfolgen.

In der Figur 3a ist das Verbindungselement 2 in einer alternativen Ausführung als Verlängerungselement 2 in zwei unterschiedlichen Perspektiven und in einer Schnittdarstellung dargestellt. Das dargestellte Verbindungselement 2 zu nur einem stirnseitigem Ende 11 eines Glasabstandhalters 1 zwei fahnenartige Überstände 9 auf. Die fahnenartige Überstände 9 weisen einen rechteckige Form auf. Zwischen den zwei fahnenartigen Überständen 9 ist der Glasabstandhalter 1 angeordnet oder eingeschoben. Die fahnenartige Überstände 9 sind parallel zum Glasabstandhalter 1 ausgerichtet und liegen am jeweiligen Glasabstandhalter 1 an. Das jeweilige Verbindungselement 2 weist die Höhe des Glasabstandhalter 1 auf. Der Bereich zwischen fahnenartige Überstand 9 entspricht vorzugsweise der Breite des Glasabstandhalters 1. Die den fahnenartigen Überständen 9 gegenüberliegende Seite des Verbindungselementes 2 ist dazu ausgelegt, an einer Längsfläche eine anderen, benachbarten Glasabstandhalters 1 angelegt zu werden.

Es ist jedoch nicht ausgeschlossen, dass die gegenüberliegende Seite des Verbindungselementes 2 auch ein stirnseitiges Ende 11 eines Glasabstandhalters 1 angelegt wird oder werden kann, wobei die fahnenartige Überstände 9 fehlen würden. Der jeweilige Stoß oder die jeweilige Grenzfläche zwischen dem jeweiligen Verbindungselement 2 und dem jeweiligen Glasabstandhalter 1 würde das Ethylen-Vinylacetat-Copolymer 3 oder ein Klebeband oder einen Klebstoff aufweisen.

So ist es denkbar, das Verbindungselement 2 als Verlängerungselement 2 zur Verlängerung von Glasabstandhaltern 1 einzusetzen. Vorzugsweise würden am Verbindungselement 2 jeweils zu den stirnseitigen Ende 11 die auf das Verbindungselement 2 treffen ein oder zwei fahnenartige Überstände 9 vorhanden sein.

Ergänzend und abweichend zu Figur 3a ist in Figur 3b ist das Verbindungselement 2 in einer alternativen Ausführung als Verlängerungselement 2b in zwei unterschiedlichen Perspektiven und in einer Schnittdarstellung dargestellt, bei welchem im Verlängerungselement 2b eine Durchgangsöffnung 8 von außerhalb des Isolierglaselementes in den Scheibenzwischenraum 5 vorhanden ist.

Auch in der alternativen Ausführung des Verbindungselement 2 als Verlängerungselement 2b kann das geschlossene Verbindungselement 2 auch ein Trockenmittel (nicht dargestellt) umfassen, beispielswiese in einer Kammer (nicht dargestellt), die zum Scheibenzwischenraum 5 geöffnet oder durchgängig ist.

Die Figuren 4a bis 4d zeigen eine Detaildarstellung einer Ecke eines Isolierglaselementes für mehrscheibige Türen oder Verglasungen mit transparentem Randverbund und mit einem Scheibenzwischenraum 5. Das Isolierglaselement umfasst eine viereckige, beispielswiese rechteckige oder quadratische Grundscheibe 4a und Deckscheibe 4b und weist einen umlaufenden Randbereich 12 auf. Zwischen der Grundscheibe 4a und der Deckscheibe 4b sind umlaufend am Randbereich 12 Glasabstandhalter 1 angeordnet. So sind bei einer viereckigen Flächenform vier Glasabstandhalter 1 vorhanden. Zwei gegenüberliegende Glasabstandhalter 1 mit den jeweiligen stirnseitigen Enden 11 sind bis an den Scheibenrand 13 reichend angeordnet. Die anderen zwei gegenüberliegenden Glasabstandhalter 1 sind zwischen den ersten zwei gegenüberliegenden Glasabstandhaltern 1 angeordnet. Zumindest der dargestellte Glasabstandhalter 1 der anderen zwei gegenüberliegenden Glasabstandhalter 1 ist mit einem stirnseitigen Enden 11 zu dem dargestellten Glasabstandhalter 1 der ersten zwei gegenüberliegenden Glasabstandhalter 1 beabstandet angeordnet. Zwischen dem stirnseitigen Enden 11 dieses einen anderen der zwei gegenüberliegenden Glasabstandhalter 1 und dem benachbarten Glasabstandhalter 1 ist jeweils der Zwischenraum 6 gebildet. In dem jeweiligen Zwischenraum 6 ist das Verbindungselement 2 angeordnet.

Zwischen der Grundscheibe 4a und den Glasabstandhaltern 1 sowie dem zumindest einen Verbindungselement 2 und zwischen den Glasabstandhaltern 1 sowie dem zumindest einem Verbindungselement 2 und der Deckscheibe 4b ist eine Laminierschicht 3 in Form eines Ethylen-Vinylacetat-Copolymers 3 vorhanden, wie dies in Figur 4a und 4b dargestellt ist.

Alternativ zum Ethylen-Vinylacetat-Copolymers 3 sind die zumindest zwei Glasabstandhalter 1 sowie das zumindest eine Verbindungselement 2 mit der Grundscheibe 4a und der Deckscheibe 4b mittels eines UV-Licht härtenden Klebers 14 verklebt oder verbunden, wie dies in Figur 4c und 4d dargestellt ist. Ebenso sind die Stöße zwischen Glasabstandhaltern 1 sowie die Stöße zwischen den Glasabstandhaltern 1 und dem zumindest einen Verbindungselement 2 mittels eines UV-Licht härtenden Klebers 14 verklebt oder verbunden.

Die Laminierschicht 3 weist einen Übergangsbereich 7 auf und ist an diesem Übergangsbereich 7 überlappend angeordnet. Im konkreten Beispiel ist der Übergangbereich 7 im Bereich des Glasabstandhalters 1 der mit dem dargestellten stirnseitigen Ende 11 sind bis an den Scheibenrand 13 reichend angeordnet ist. Der Übergangbereich 7 kann je nach Flächenform der Grundscheibe 4a und Deckscheibe 4b auch im Bereich eines der Glasabstandhalter 1 oder eines der Verbindungselemente 2 liegen.

In Figur 4a ist im konkreten Beispiel das Verbindungselement 2 als Verlängerungselement 2b geschlossen, das heißt es ist keine Durchgangsöffnung 8 in den Scheibenzwischenraum 5vorhanden. Jedoch kann die Durchgangsöffnung 8 in einem anderen, nicht dargestellten Verbindungselement 2 vorhanden sein.

In Figur 4b weist im konkreten Beispiel das Verbindungselement 2 als Verlängerungselement 2b die Durchgangsöffnung 8 auf. Diese reicht von außerhalb des Isolierglaselementes in den Scheibenzwischenraum 5. Über die Durchgangsöffnung 8 kann in dieser Ausführung die Befüllung oder Evakuierung oder ein Druckausgleich beim Laminieren oder das Entweichen von Luft während des Befüllens erfolgen.

In Figur 5 ist eine Ausführungsform eines rechteckigen Isolierglaselementes dargestellt, bei welchen ergänzend und abweichend zu den Ausführungen und Darstellungen der Figuren 4a und 4b vier Glasabstandhalter 1 dargestellt sind. Die ersten zwei gegenüberliegenden vertikal dargestellten Glasabstandhalter 1 sind mit den jeweiligen stirnseitigen Enden 11 bis an den Scheibenrand 13 reichend angeordnet. Die anderen zwei gegenüberliegenden horizontal dargestellten Glasabstandhalter 1 sind zwischen den ersten zwei gegenüberliegenden Glasabstandhalter 1 und vom Scheibenrand 13 beabstandet angeordnet. Beim unten dargestellten dieser anderen zwei gegenüberliegenden Glasabstandhalter 1 sind die jeweiligen stirnseitigen Enden 11 zu den ersten zwei gegenüberliegenden vertikal dargestellten Glasabstandhalter 1 beabstandet angeordnet ist. Zwischen den jeweiligen stirnseitigen Enden 11 dieses unten dargestellten der anderen der zwei gegenüberliegenden Glasabstandhalter 1 und den Längsflächen der jeweils benachbarten vertikal dargestellten Glasabstandhalter 1 ist jeweils der Zwischenraum 6 gebildet. In den jeweiligen Zwischenräumen 6 ist jeweils das Verbindungselement 2 als Verlängerungselement 2b angeordnet.

Beim oben dargestellten dieser anderen zwei gegenüberliegenden Glasabstandhalter 1 sind die jeweiligen stirnseitigen Enden 11 bis an ersten zwei gegenüberliegenden vertikal dargestellten Glasabstandhalter 1 herangeführt angeordnet. Dieser oben dargestellte der anderen zwei gegenüberliegenden Glasabstandhalter 1 ist ebenfalls vom Scheibenrand 13 beabstandet angeordnet.

Im Bereich 6 der vom Scheibenrand 13 beabstandet angeordneten Glasabstandhalter 1 lassen sich zwischen der Grundscheibe 4a und der Deckscheibe 4b Funktionselemente oder Halteelemente oder Konstruktionselemente einsetzen.

Das links dargestellte Verbindungselement 2 als Verlängerungselement 2b weist die Durchgangsöffnung 8 auf. Das rechts dargestellte Verbindungselement 2 als Verlängerungselement 2b weist keine Durchgangsöffnung 8 auf.

Die Verbindungselemente 2 weisen jeweils einen fahnenartigen Überstand 9 auf, der parallel zum jeweiligen Glasabstandhalter 1 ausgerichtet ist und am jeweiligen Glasabstandhalter 1 anliegt und im Scheibenzwischenraum 5 angeordnet ist. Die außerhalb des Scheibenzwischenraums 5 liegenden Außenfläche 10 der Verbindungselemente 2 liegt in einer Flucht mit der Längsfläche des dazwischen liegenden unteren Glasabstandhalters 1.

Die Stöße oder Grenzflächen zwischen dem jeweiligen Verbindungselement 2 und den jeweiligen Glasabstandhaltern 1 und die Stöße oder Grenzflächen zwischen zwei Glasabstandhaltern 1 ohne Verbindungselement 2 weisen das Ethylen-Vinylacetat-Copolymer 3 auf.

Alternativ können in den Stößen oder Grenzflächen zwischen dem jeweiligen Verbindungselement 2 und den jeweiligen Glasabstandhaltern 1 und die Stöße oder Grenzflächen zwischen zwei Glasabstandhaltern 1 ohne Verbindungselement 2 ein mittels UV-Licht härtender Kleber 14 [nicht dargestellt] vorhanden sein, mit dem die Stöße oder Grenzflächen ausgefüllt oder verschlossen sind. Ebenso können die zumindest zwei Glasabstandhalter 1 sowie das zumindest eine Verbindungselement 2 mit der Grundscheibe 4a und der Deckscheibe 4b mittels eines UV-Licht härtenden Klebers 14 [nicht dargestellt] verklebt oder verbunden.

In der Ausführungsform gemäß der Figur 6 ist ein rundes, im konkreten ovales Isolierglaselement, also ein Isolierglaselement ohne Ecken dargestellt. Ergänzend und abweichen zu den obigen Ausführungen des grundsätzlichen Aufbaus sind zwei Glasabstandhalter 2 vorhanden, die gebogen sind. Zwischen den stirnseitigen Enden 11 der zwei benachbarten Glasabstandhalter 1 ist jeweils das Verbindungselement 2 angeordnet, so dass zwei Glasabstandhalter 2 und zwei Verbindungselemente 2 vorhanden sind. Beide Verbindungselemente 2 weisen die Durchgangsöffnung 8 von außerhalb des Isolierglaselementes in den Scheibenzwischenraum 5 auf. Die Verbindungselemente 2 weisen jeweils zwei fahnenartige Überstände 9 auf, die zu der Längsfläche des jeweiligen Glasabstandhalter 1 ausgerichtet ist und am jeweiligen Glasabstandhalter 1 anliegt und im Scheibenzwischenraum 5 angeordnet ist. Die außerhalb des Scheibenzwischenraums 5 liegenden Außenfläche 10 der Verbindungselemente 2 liegt annähernd in einer Flucht mit der Längsfläche des dazwischen liegenden unteren Glasabstandhalters 1.

Wahlweise zum Ethylen-Vinylacetat-Copolymers 3 sind

Die zumindest zwei Glasabstandhalter 1 sowie das zumindest eine Verbindungselement 2 können mittels Ethylen-Vinylacetat-Copolymers 3 oder mittels eines UV-Licht härtenden Klebers 14 [nicht dargestellt] mit der Grundscheibe 4a und der Deckscheibe 4b verbunden oder verklebt sein. Ebenso können die Stöße zwischen Glasabstandhaltern 1 sowie die Stöße zwischen den Glasabstandhaltern 1 und dem zumindest einen Verbindungselement 2 mittels Ethylen-Vinylacetat-Copolymers 3 oder mittels eines UV-Licht härtenden Klebers 14 [nicht dargestellt] verbunden oder verklebt sein.

Das erfindungsgemäße Verfahren zur Herstellung eines Isolierglaselementes für mehrscheibige Türen oder Verglasungen mit transparentem Randverbund und mit einem Scheibenzwischenraum 5 unter Verwendung einer Ethylen-Vinylacetat-Copolymer-Laminierschicht oder einer UV-Licht härtenden Kleberschicht 14 oder einer UV-Licht härtenden Verklebung 14, wobei das Isolierglaselement eine Grundscheibe 4a und eine Deckscheibe 4b umfasst und einen umlaufenden Randbereich 12 aufweist, sieht vor, dass zunächst auf die Grundscheibe 4a des Isolierglaselementes zumindest zwei Glasabstandhalter 1 mit jeweils einer auf zwei gegenüberliegenden und zur Grundscheibe 4a und der Deckscheibe 4b weisenden Längsflächen anhaftenden Ethylen-Vinylacetat-Copolymer-Laminierschicht 3 als Halbfabrikat oder mit dem UV-Licht härtenden Kleber 14 oder Klebeschicht 14 auf den zur Grundscheibe 4a und der Deckscheibe 4b weisenden Längsflächen der Glasabstandhalter 1 umlaufend am Randbereich 12 oder entlang des Randbereichs 12 des Isolierglaselementes aufgesetzt werden. Je nach Flächenform, die rund, also ohne Ecken, oder eckig oder aus einer Kombination aus rund und eckig sein kann, kommen zwei, drei, vier oder mehr Glasabstandhalter 1 in Betracht. In zumindest einem der Zwischenräume 6 zwischen den zumindest zwei Glasabstandhaltern 1 wird ein Verbindungselement 2 angeordnet. So kann in jeden Zwischenraum 6 oder nur bestimmte Zwischenräume 6 ein Verbindungselement 2 angeordnet werden. Hierbei erstreckt sich die jeweiligen Ethylen-Vinylacetat-Copolymer-Laminierschichten 3 oder der UV-Licht härtende Kleber 14 oder die UV-Licht härtende Kleberschicht 14 auf das jeweilige, zumindest eine Verbindungselement 2. Beim Einsatz der Ethylen-Vinylacetat-Copolymer-Laminierschichten (3) liegen die jeweiligen Ethylen-Vinylacetat-Copolymer-Laminierschichten auf Stoß oder überlappen sich. Damit bilden die Glasabstandhalter 1 und das zumindest eine Verbindungselement 2 einen ringsum verlaufenden Rahmen. Auf diesen Rahmen wird die Deckscheibe 4b aufgelegt. Damit bildet der ringsum verlaufenden Rahmen den Scheibenzwischenraum 5 zwischen Grundscheibe 4a und Deckscheibe 4b. Der gesamte Verbund wird nun geklammert oder fixiert. Anschließend erfolgt der Laminierprozess bei ca. 135 Grad Celsius im Laminierofen. Bei Einsatz des UV-Licht härtenden Klebers 14 oder der UV-Licht härtenden Kleberschicht 14 erfolgt eine Bestrahlung mit UV-Licht.

Nach Beendigung des Laminierprozesses nach herkömmlicher Art oder nach dem Klebeprozesses mittels UV-Licht erfolgt das Befüllen des Scheibenzwischenraumes 5 des Isolierglaselementes über das zumindest eine Verbindungselement 2 über eine Durchgangsöffnung 8 oder über eine Durchgangsöffnung 8 in zumindest einem der einem der Glasabstandhalter 1 mit einem Edelgas. Anschließend wird die Durchgangsöffnung 8 verschlossen.

Vorzugsweise kommt die Laminierschicht 3 in Form eines Ethylen-Vinylacetat-Copolymers 3 in Form der Folie eine Dicke von 0,38 mm oder ein Mehrfaches dieser Dicke zum Einsatz. Neben einer Ethylen-Vinylacetat-Copolymer-Laminierschicht 3 auf den Glasabstandhaltern 1 und dem jeweiligen Verbindungselement 2 und zwischen den Glasscheiben 4 und den Glasabstandhaltern 1 und dem jeweiligen Verbindungselement 2 als Folie kann das EVA 3 auch als Mehrfachvernetzungsmittel in Granulatform in Folge der Erwärmung in flüssiger Form Verwendung finden.

Weiterhin kann das EVA 3 oder der UV-Licht härtende Kleber 14 in Stöße oder Grenzflächen zwischen dem jeweiligen Verbindungselement 2 und dem jeweiligen Glasabstandhalter 1 und/oder in Stöße oder Grenzflächen zwischen zwei Glasabstandhaltern 1 ohne Verbindungselement 2 eingebracht werden. Alternativ können in die Stöße oder Grenzflächen ein Klebeband oder ein weiterer Klebstoff eingebracht werden.

Je nach Ausführungsform des Isolierglaselementes wird das Verbindungselement 2 in den Zwischenraum 6 zwischen den stirnseitigen Enden 11 von zwei benachbarten Glasabstandhaltern 1 angeordnet.

Alternativ oder zusätzlich wird das Verbindungselement 2 in zumindest einem der Zwischenräume 6 zwischen den stirnseitigen Enden 11 von zwei benachbarten Glasabstandhaltern 1 überbrückend oder ausfüllend angeordnet.

Es ist jedoch auch vorgesehen, dass das Verbindungselement 2 zwischen dem stirnseitigen Ende 11 eines ersten der Glasabstandhalter 1 und einer Längsfläche eines benachbarten zweiten der Glasabstandhalter 1 angeordnet wird.

Zur Vermeidung von übermäßig herausquellendem EVA 3 wird zumindest einer der Glasabstandhalter 1 vom Scheibenrand 13 der Grundscheibe 4a und/oder Deckscheibe 4b zwischen 0,5 und 1,5 mm, besonders bevorzugt 1 mm, zurückgesetzt aufgesetzt.

Ebenso kann der Glasabstandhalter 1 auch bündig zum Scheibenrand 13 der Grundscheibe 4a und/oder Deckscheibe aufgesetzt oder angeordnet werden. Dies ist vorzugsweise beim Einsatz von UV-Licht härtende Kleber 14 möglich, da kaum oder kein Kleber seitlich zwischen Glasabstandhalter 1 und Grundscheibe 4a und/oder Deckscheibe 4b herausquillt.

Beispielsweise zur Aufnahme von Funktionselementen oder Halteelementen oder Konstruktionselementen wird für den notwendigen Freiraum zumindest einer der Glasabstandhalter 1 vom Scheibenrand 13 der Grundscheibe 4a und/oder Deckscheibe 4b zwischen 3 mm und 15 mm oder 16 und 40 mm oder 41 und 60 mm vom Scheibenrand 13 zurückgesetzt aufgesetzt.

Bei einer viereckigen Flächenform und vier Glasabstandhaltern werden davon zwei gegenüberliegende Glasabstandhalter 1 zwischen den oder außerhalb der anderen zwei gegenüberliegenden Glasabstandhalter 1 oder an den stirnseitigen Enden 11 der anderen zwei gegenüberliegenden Glasabstandhalter 1 angeordnet. Zwischen den jeweiligen stirnseitigen Enden 11 von zumindest einem der ersten zwei gegenüberliegende Glasabstandhalter 1 und den jeweils benachbarten weiteren zwei gegenüberliegenden Glasabstandhalter 1 wird jeweils der Zwischenraum 6 gebildet. In dem jeweiligen Zwischenraum 6 wird das jeweilige Verbindungselement 2 angeordnet.

In einer alternativen Ausführung mit einer viereckigen Flächenform und vier Glasabstandhaltern 1 werden die ersten zwei gegenüberliegende Glasabstandhalter 1 mit den jeweiligen stirnseitigen Enden 11 bis an den Scheibenrand 13 reichend angeordnet oder alternativ zum Scheibenrand 13 beabstandet angeordnet. Die anderen zwei gegenüberliegenden Glasabstandhalter 1 werden zwischen den ersten zwei gegenüberliegenden Glasabstandhaltern 1 angeordnet. Zumindest einer dieser anderen zwei gegenüberliegenden Glasabstandhalter 1 wird mit den jeweiligen stirnseitigen Enden 11 zu den ersten zwei gegenüberliegenden Glasabstandhalter 1 beabstandet angeordnet. Zwischen den jeweiligen stirnseitigen Enden 11 dieses zumindest einen anderen der zwei gegenüberliegenden Glasabstandhalter 1 und dem jeweils benachbarten Glasabstandhalter 1 wird jeweils der Zwischenraum 6 gebildet. In den jeweiligen Zwischenraum 6 wird das jeweilige Verbindungselement 2 angeordnet.

In einer weiteren alternativen Ausführung mit einer viereckigen Flächenform und vier Glasabstandhaltern 1 werden die jeweiligen stirnseitigen Enden 11 von zumindest drei Glasabstandhaltern 1 zueinander und/oder zum Scheibenrand 13 beabstandet angeordnet. Zwischen den stirnseitigen Enden 11 der zumindest drei Glasabstandhalter 1 wird jeweils der Zwischenraum 6 gebildet. In dem jeweiligen Zwischenraum 6 wird das jeweilige Verbindungselement 2 angeordnet.

Je nach Bedarf werden im Bereich zumindest eines der Glasabstandhalter 1 zwischen Grundscheibe 4a und Deckscheibe 4b Funktionselemente oder Halteelemente oder Konstruktionselemente eingesetzt und/oder montiert oder verklebt.

### Zusammenstellung der Bezugszeichen

1 - Glasabstandhalter, Abstandhalter
2 - Verbindungselement
2a - Eckelement
2b - Verlängerungselement
3 - Ethylen-Vinylacetat-Copolymer-Laminierschicht, EVA
4a - Grundscheibe
4b - Deckscheibe
5 - Scheibenzwischenraum
6 - Zwischenraum
7 - Übergangsbereich
8 - Durchgangsöffnung
9 - fahnenartiger Überstand
10 - Außenfläche
11 - stirnseitiges Ende
12 - Randbereich
13 - Scheibenrand
14 - mittels UV-Licht härtender Kleber, mittels UV-Licht härtende Kleberschicht, mittels UV-Licht härtende Verklebung

## Patentansprüche

1. Isolierglaselement für mehrscheibige Türen oder Verglasungen mit transparentem Randverbund und mit einem Scheibenzwischenraum (5),
wobei das Isolierglaselement eine Grundscheibe (4a) und eine Deckscheibe (4b) umfasst und einen umlaufenden Randbereich (12) aufweist,
wobei zwischen der Grundscheibe (4a) und der Deckscheibe (4b) umlaufend am Randbereich (12) oder entlang des Randbereichs (12) zumindest zwei Glasabstandhalter (1) angeordnet sind und wobei in zumindest einem Zwischenraum (6) zwischen den zumindest zwei benachbarten Glasabstandhaltern (1) ein Verbindungselement (2) angeordnet ist, wobei das Verbindungselement (2) an den zwei Glasabstandhaltern (1) unmittelbar oder mittelbar anliegt,
wobei zwischen der Grundscheibe (4a) und den zumindest zwei Glasabstandhaltern (1) sowie dem zumindest einem Verbindungselement (2) und zwischen den zumindest zwei Glasabstandhaltern (1) sowie dem zumindest einem Verbindungselement (2) und der Deckscheibe (4b) eine Laminierschicht (3) in Form eines Ethylen-Vinylacetat-Copolymers (3) vorhanden ist
oder dass die zumindest zwei Glasabstandhalter (1) sowie das zumindest eine Verbindungselement (2) mit der Grundscheibe (4a) und der Deckscheibe (4b) mittels eines UV-Licht härtenden Klebers (14) verklebt oder verbunden sind
und wobei in zumindest einem Verbindungselement (2) oder in zumindest einem Glasabstandhalter (1) zumindest eine Durchgangsöffnung (8) zu dem Scheibenzwischenraum (5) vorhanden ist.

2. Isolierglaselement nach Anspruch 1,
**dadurch gekennzeichnet,**
**dass** die Grundscheibe (4a) und die Deckscheibe (4b) eine runde und/oder vieleckige Flächenform aufweist und/oder dass die Grundscheibe (4a) und die Deckscheibe (4b) plan oder gebogen sind.

3. Isolierglaselement nach einem der vorhergehenden Ansprüche,
**dadurch gekennzeichnet,**
**dass** das Verbindungselement (2) zwischen den stirnseitigen Enden (11) von zwei benachbarten Glasabstandhaltern (1) angeordnet ist und/oder dass das Verbindungselement (2) in zumindest einem der Zwischenräume (6) zwischen den stirnseitigen Enden (11) von zwei benachbarten Glasabstandhaltern (1) überbrückend oder ausfüllend angeordnet ist und/oder dass das Verbindungselement (2) zwischen dem stirnseitigen Ende (11) eines ersten der Glasabstandhalter (1) und einer Längsfläche eines benachbarten zweiten der Glasabstandhalter (1) angeordnet ist.

4. Isolierglaselement nach einem der vorhergehenden Ansprüche,
**dadurch gekennzeichnet,**
**dass** Stöße oder Grenzflächen zwischen dem jeweiligen Verbindungselement (2) und dem jeweiligen Glasabstandhalter (1) und/oder dass Stöße oder Grenzflächen zwischen zwei Glasabstandhaltern (1) ohne Verbindungselement (2) das Ethylen-Vinylacetat-Copolymer (3) oder der UV-Licht härtende Kleber (14) oder ein Klebeband oder einen weiteren Klebstoff aufweisen und/oder dass die Laminierschicht (3) einen Übergangsbereich (7) aufweist und an diesem Übergangsbereich (7) auf Stoß oder überlappend angeordnet ist.

5. Isolierglaselement nach einem der vorhergehenden Ansprüche,
**dadurch gekennzeichnet,**
**dass** das Verbindungselement (2) ein Eckelement (2a) bildet, wobei die zu dem jeweiligen Verbindungselement (2) weisenden stirnseitigen Enden (11) der zwei Glasabstandhalter (1) zueinander winklig ausgerichtet sind und/oder dass das Verbindungselement (2) ein Verlängerungselement (2b) für zumindest einen der Glasabstandhalter (1) bildet und/oder
**dass** das Verbindungselement (2) zumindest einen fahnenartigen Überstand (9) aufweist, wobei der zumindest eine fahnenartige Überstand (9) parallel zum oder zu einer der Längsfläche des jeweiligen Glasabstandhalter (1) ausgerichtet ist und am jeweiligen Glasabstandhalter (1) anliegt
und/oder
**dass** der zumindest eine fahnenartigen Überstand (9) im Scheibenzwischenraum (5) angeordnet ist und/oder das Verbindungselement (2) einen transparenten oder transluzenten und/oder elastischen und/oder gasundurchlässigen Kunststoff oder Kunststoffgemisch oder Kunststoffverbund umfasst und/oder dass das Verbindungselement (2) ein Trockenmittel umfasst oder dass im Verbindungselement (2) ein Trockenmittel aufnehmbar ist.

6. Isolierglaselement nach einem der vorhergehenden Ansprüche,
**dadurch gekennzeichnet,**
**dass** zumindest einer der Glasabstandhalter (1) vom Scheibenrand (13) der Grundscheibe (4a) und/oder Deckscheibe (4b) zwischen 0,5 und 1,5 mm, besonders bevorzugt 1 mm, zurückgesetzt ist oder bündig angeordnet ist und/oder dass zumindest einer der Glasabstandhalter (1) vom Scheibenrand (13) der Grundscheibe (4a) und/oder Deckscheibe (4b) zwischen 3 mm und 15 mm oder 16 und 40 mm oder 41 und 60 mm vom Scheibenrand (13) zurückgesetzt ist.

7. Isolierglaselement nach einem der vorhergehenden Ansprüche,
**dadurch gekennzeichnet,**
**dass** bei einer viereckigen Flächenform vier Glasabstandhalter (1) vorhanden sind und davon die ersten zwei gegenüberliegende Glasabstandhalter (1) zwischen den oder außerhalb der weiteren zwei gegenüberliegenden Glasabstandhalter (1) oder an den stirnseitigen Enden (11) der weiteren zwei gegenüberliegenden Glasabstandhalter (1) angeordnet sind, wobei zwischen den jeweiligen stirnseitigen Enden (11) von zumindest einem der ersten zwei gegenüberliegende Glasabstandhalter (1) und den jeweils benachbarten weiteren zwei gegenüberliegenden Glasabstandhalter (1) jeweils den Zwischenraum (6) bilden, wobei in dem jeweiligen Zwischenraum (6) das jeweilige Verbindungselement (2) angeordnet ist und/oder
**dass** bei einer viereckigen Flächenform vier Glasabstandhalter (1) vorhanden sind und davon die ersten zwei gegenüberliegende Glasabstandhalter (1) mit den jeweiligen stirnseitigen Enden (11) bis an den Scheibenrand (13) reichend angeordnet oder zum Scheibenrand (13) beabstandet sind, wobei die anderen zwei gegenüberliegenden Glasabstandhalter (1) zwischen den ersten zwei gegenüberliegenden Glasabstandhalter (1) angeordnet sind, wobei zumindest einer dieser anderen zwei gegenüberliegenden Glasabstandhalter (1) mit den jeweiligen stirnseitigen Enden (11) zu den ersten zwei gegenüberliegenden Glasabstandhalter (1) beabstandet angeordnet ist und zwischen den jeweiligen stirnseitigen Enden (11) dieses zumindest einen anderen der zwei gegenüberliegenden Glasabstandhalter (1) und dem jeweils benachbarten Glasabstandhalter (1) jeweils den Zwischenraum (6) bilden, wobei in dem jeweiligen Zwischenraum (6) das Verbindungselement (2) angeordnet ist
und/oder
**dass** bei einer viereckigen Flächenform vier Glasabstandhalter (1) vorhanden sind und die jeweiligen stirnseitigen Enden (11) von zumindest drei Glasabstandhaltern (1) zueinander und/oder zum Scheibenrand (13) beabstandet sind und zwischen den stirnseitigen Enden (11) der zumindest drei Glasabstandhalter (1) jeweils der Zwischenraum (6) vorhanden ist, wobei in dem jeweiligen Zwischenraum (6) das jeweilige Verbindungselement (2) angeordnet ist und/oder
**dass** zumindest ein Metallabstandhalter oder Kunststoffabstandhalter zwischen zwei Glasabstandhalter (1) oder zwischen den stirnseitigen Enden (11) von zwei benachbarten Glasabstandhaltern (1) oder zwischen den Längsflächen von zwei Glasabstandhaltern (1) angeordnet ist, wobei sich das Ethylen-Vinylacetat-Copolymers (3) oder der UV-Licht härtenden Klebers (14) auf den Metallabstandhalter oder Kunststoffabstandhalter erstreckt.

8. Isolierglaselement nach einem der vorhergehenden Ansprüche,
**dadurch gekennzeichnet,**
**dass** im Bereich (6) zumindest eines der Glasabstandhalter (1) zwischen Grundscheibe (4a) und die Deckscheibe (4b) Funktionselemente oder Halteelemente oder Konstruktionselemente vorhanden oder einsetzbar sind.

9. Verfahren zur Herstellung eines Isolierglaselementes für mehrscheibige Türen oder Verglasungen mit transparentem Randverbund und mit einem Scheibenzwischenraum (5) unter Verwendung einer Ethylen-Vinylacetat-Copolymer-Laminierschicht oder einer UV-Licht härtenden Kleberschicht (14) oder einer UV-Licht härtenden Verklebung (14),
wobei das Isolierglaselement eine Grundscheibe (4a) und eine Deckscheibe (4b) umfasst und einen umlaufenden Randbereich (12) aufweist,
wobei auf die Grundscheibe (4a) des Isolierglaselementes zumindest zwei Glasabstandhalter (1) mit jeweils einer auf zwei gegenüberliegenden und zur Grundscheibe (4a) und der Deckscheibe (4b) weisenden Längsflächen anhaftenden Ethylen-Vinylacetat-Copolymer-Laminierschicht (3) als Halbfabrikat oder mit dem UV-Licht härtenden Kleber (14) oder Klebeschicht (14) auf den zur Grundscheibe (4a) und der Deckscheibe (4b) weisenden Längsflächen umlaufend am Randbereich (12) oder entlang des Randbereichs (12) des Isolierglaselementes aufgesetzt werden und
wobei in zumindest einem der Zwischenräume (6) zwischen den zumindest zwei Glasabstandhaltern (1) ein Verbindungselement (2) angeordnet wird,
wobei die jeweiligen Ethylen-Vinylacetat-Copolymer-Laminierschichten (3) oder der UV-Licht härtende Kleber (14) oder die UV-Licht härtende Kleberschicht (14) sich auf das zumindest eine Verbindungselement (2) erstrecken und
wobei beim Einsatz der Ethylen-Vinylacetat-Copolymer-Laminierschichten (3) die jeweiligen Ethylen-Vinylacetat-Copolymer-Laminierschichten auf Stoß liegen oder sich überlappen,
wobei die Glasabstandhalter (1) und das zumindest eine Verbindungselement (2) einen ringsum verlaufenden Rahmen bilden,
dass auf diesen Rahmen die Deckscheibe (4b) aufgelegt wird, wobei der ringsum verlaufenden Rahmen damit den Scheibenzwischenraum (5) zwischen Grundscheibe (4a) und Deckscheibe (4b) bildet, und beim Einsatz der Ethylen-Vinylacetat-Copolymer-Laminierschichten (3) der gesamte Verbund geklammert oder fixiert wird und anschließend der Laminierprozess bei ca. 135 Grad Celsius im Laminierofen erfolgt oder dass bei Einsatz des UV-Licht härtenden Klebers (14) oder der UV-Licht härtenden Kleberschicht (14) eine Bestrahlung mit UV-Licht erfolgt.

10. Verfahren nach Anspruche 9,
**dadurch gekennzeichnet,**
**dass** die Laminierschicht (3) in Form eines Ethylen-Vinylacetat-Copolymers (3) in Form der Folie eine Dicke von 0,38 mm oder ein Mehrfaches dieser Dicke zum Einsatz kommt und/oder
**dass** als Ethylen-Vinylacetat-Copolymer-Laminierschicht (3) auf den Glasabstandhaltern (1) und dem jeweiligen Verbindungselement (2) und zwischen den Glasscheiben (4) und den Glasabstandhaltern (1) und dem jeweiligen Verbindungselement (2) als Folie oder als Mehrfachvernetzungsmittel in Granulatform in Folge der Erwärmung in flüssiger Form Verwendung findet
und/oder
**dass** in Stöße oder Grenzflächen zwischen dem jeweiligen Verbindungselement (2) und dem jeweiligen Glasabstandhalter (1) und/oder in Stöße oder Grenzflächen zwischen zwei Glasabstandhaltern (1) ohne Verbindungselement (2) das Ethylen-Vinylacetat-Copolymer (3) oder der UV-Licht härtende Kleber (14) oder ein Klebeband oder ein weiterer Klebstoff eingebracht wird.

11. Verfahren nach einem der Ansprüche 9 und 10,
**dadurch gekennzeichnet,**
**dass** das Verbindungselement (2) in den Zwischenraum (6) zwischen den stirnseitigen Enden (11) von zwei benachbarten Glasabstandhaltern (1) angeordnet wird
und/oder
**dass** das Verbindungselement (2) in zumindest einem der Zwischenräume (6) zwischen den stirnseitigen Enden (11) von zwei benachbarten Glasabstandhaltern (1) überbrückend oder ausfüllend angeordnet wird
und/oder
**dass** das Verbindungselement (2) zwischen dem stirnseitigen Ende (11) eines ersten der Glasabstandhalter (1) und einer Längsfläche eines benachbarten zweiten der Glasabstandhalter (1) angeordnet wird
und/oder
**dass** zumindest ein Metallabstandhalter oder Kunststoffabstandhalter zwischen zwei Glasabstandhalter (1) oder zwischen den stirnseitigen Enden (11) von zwei benachbarten Glasabstandhaltern (1) oder zwischen den Längsflächen von zwei Glasabstandhaltern (1) angeordnet wird, wobei sich das Ethylen-Vinylacetat-Copolymers (3) oder der UV-Licht härtenden Klebers (14) auf den Metallabstandhalter oder Kunststoffabstandhalter erstreckt.

12. Verfahren nach einem der Ansprüche 0 bis 11,
**dadurch gekennzeichnet,**
**dass** zumindest einer der Glasabstandhalter (1) vom Scheibenrand (13) der Grundscheibe (4a) und/oder Deckscheibe (4b) zwischen 0,5 und 1,5 mm, besonders bevorzugt 1 mm, zurückgesetzt aufgesetzt wird oder bündig angeordnet wird und/oder dass zumindest einer der Glasabstandhalter (1) vom Scheibenrand (13) der Grundscheibe (4a) und/oder Deckscheibe (4b) zwischen 3 mm und 15 mm oder 16 und 40 mm oder 41 und 60 mm vom Scheibenrand (13) zurückgesetzt aufgesetzt wird.

13. Verfahren nach einem der Ansprüche 9 bis 12,
**dadurch gekennzeichnet,**
**dass** bei einer viereckigen Flächenform und vier Glasabstandhaltern davon zwei gegenüberliegende Glasabstandhalter (1) zwischen den oder außerhalb der anderen zwei gegenüberliegenden Glasabstandhalter (1) oder an den stirnseitigen Enden (11) der anderen zwei gegenüberliegenden Glasabstandhalter (1) angeordnet werden, wobei zwischen den jeweiligen stirnseitigen Enden (11) von zumindest einem der ersten zwei gegenüberliegenden Glasabstandhalter (1) und den jeweils benachbarten weiteren zwei gegenüberliegenden Glasabstandhalter (1) jeweils der Zwischenraum (6) gebildet wird, wobei in den jeweiligen Zwischenraum (6) das jeweilige Verbindungselement (2) angeordnet wird,
oder
**dass** bei einer viereckigen Flächenform und vier Glasabstandhaltern (1) davon die ersten zwei gegenüberliegende Glasabstandhalter (1) mit den jeweiligen stirnseitigen Enden (11) bis an den Scheibenrand (13) reichend angeordnet oder zum Scheibenrand (13) beabstandet werden, wobei die anderen zwei gegenüberliegenden Glasabstandhalter (1) zwischen den ersten zwei gegenüberliegenden Glasabstandhalter (1) angeordnet werden, wobei zumindest einer dieser anderen zwei gegenüberliegenden Glasabstandhalter (1) mit den jeweiligen stirnseitigen Enden (11) zu den ersten zwei gegenüberliegenden Glasabstandhalter (1) beabstandet angeordnet wird und zwischen den jeweiligen stirnseitigen Enden (11) dieses zumindest einen anderen der zwei gegenüberliegenden Glasabstandhalter (1) und dem jeweils benachbarten Glasabstandhalter (1) jeweils der Zwischenraum (6) gebildet wird, wobei in den jeweiligen Zwischenraum (6) das jeweilige Verbindungselement (2) angeordnet wird
oder
**dass** bei einer viereckigen Flächenform und vier Glasabstandhaltern (1) die jeweiligen stirnseitigen Enden (11) von zumindest drei Glasabstandhaltern (1) zueinander und/oder zum Scheibenrand (13) beabstandet angeordnet werden und zwischen den stirnseitigen Enden (11) der zumindest drei Glasabstandhalter (1) jeweils der Zwischenraum (6) gebildet wird, wobei in dem jeweiligen Zwischenraum (6) das jeweilige Verbindungselement (2) angeordnet wird.

14. Verfahren nach einem der Ansprüche 9 bis 13,
**dadurch gekennzeichnet,**
**dass** nach Beendigung des Laminierprozesses oder Klebeprozesses nach herkömmlicher Art das Befüllen des Scheibenzwischenraumes (5) des Isolierglaselementes über das zumindest eine Verbindungselement (2) über eine Durchgangsöffnung (8) mit einem Edelgas erfolgt und anschließend die Durchgangsöffnung (8) verschlossen wird.

15. Verfahren nach einem der Ansprüche 9 bis 14,
**dadurch gekennzeichnet,**
**dass** in den Bereich zumindest eines der Glasabstandhalter (1) zwischen Grundscheibe (4a) und Deckscheibe (4b) Funktionselemente oder Halteelemente oder Konstruktionselemente eingesetzt und/oder montiert oder verklebt werden.
